# EUROPÄISCHE PATENTSCHRIFT

(11) **EP 0 970 638 B1**
(45) Veröffentlichungstag und Bekanntmachung des Hinweises auf die Patenterteilung: **17.09.2003**
(21) Anmeldenummer: 99112654.1
(22) Anmeldetag: 02.07.1999
(51) Int. Cl.: A47C 7/42

(54) **Vorrichtung und Verfahren zur Befestigung einer hohlen Rückenlehne**
Device and method for fixing a hollow backrest
Dispositif et procédé de fixation d'un dossier creux

(30) Priorität: 07.07.1998 DE 19830276
(43) Veröffentlichungstag der Anmeldung: 12.01.2000
(73) Patentinhaber: Sedus Stoll AG, 79761 Waldshut-Tiengen (DE)
(72) Erfinder: Kläsener, Michael, 79761 Waldshut (DE); Hergesell, Harald, 79733 Görwihl (DE)
(74) Vertreter: Pöpper, Evamaria, Dr.

(56) Entgegenhaltungen:
- FR-A- 1 325 712
- US-A- 2 281 902

## Beschreibung

Die Erfindung bezieht sich auf das Gebiet der Möbelindustrie. Sie betrifft eine Vorrichtung und ein Verfahren zur Befestigung einer hohlen Rückenlehne für Sitzmöbel.

### Stand der Technik

Es ist bekannt, als Rückenlehnen für Sitzmöbel geblasene Kunststoffhohlkörper zu verwenden, welche je nach gewünschter Ausführung der Sitzmöbel gepolstert oder ungepolstert eingesetzt werden können.

Bisher werden derartige hohle Blasformteile aus Kunststoff mit Einlegemuttern versehen, welche in eine Wand des Hohlkörpers eingelassen werden. Diese Einlegemuttem werden dann zum Verschrauben der Kunststoffteile mit dem Rohrgestell verwendet, so dass eine kraftschlüssige Verbindung entsteht.

Die Nachteile dieses bekannten Standes der Technik bestehen darin, daß das Werkzeug zur Einbringung der Einlegemuttem störanfällig ist, daß die Herstellungszeit der Kunststoffhohlkörper durch diesen zusätzlichen Verfahrensschritt verlängert wird, und schließlich der Verfahrensablauf insofern gestört wird, als daß das Blasformen ein kontinuierlicher Vorgang ist, das Einsetzen der Einlegemuttern aber diskontinuierlich erfolgen muß. Um Kräfte abzuleiten müssen außerdem generell mehrere Verschraubungen vorgesehen werden, damit die Beanspruchung der einzelnen Eihfeemuttcr nicht zu hoch wird.

### Darstellung der Erfindung

Die Erfindung versucht, die beschriebenen Nachteile des Standes der Technik zu vermeiden. Ihr liegt die Aufgabe zugrunde, eine einfache Vorrichtung und ein leicht ausführbares Verfahren zur Befestigung einer aus einem Blasformteil gebildeten hohlen Rückenlehne für Sitzmöbel zu schaffen, welche sich gegenüber dem bekannten Stand der Technik durch einen verringerten Zeit- und Kostenaufwand sowie eine verbesserte Qualität der Befestigung auszeichnet, wobei die Befestigung beinahe unsichtbar sein soll.

Erfindungsgemäß wird dies bei einer Vorrichtung gemäß Oberbegriff des Patentanspruches 1 dadurch errreicht, daß einerseits der Rahmen zwecks Aufnahme der Rückenlehne einen am Rahmen fest angebrachten, in die hohle Rückenlehne einschiebbaren Lagerbügel aufweist, und daß andererseits eine Klemmleiste vorgesehen ist, welche einen Formschluß und einen Kraftschluß zwischen der Rückenlehne und dem Rahmen herstellt.

Die Vorteile der Erfindung bestehen darin, daß eine vergleichsweise einfache Befestigung der Rückenlehne am Rahmen erfolgt, die aber sehr stabil ist. Der Lagerbügel nimmt einerseits die Anlehnkräfte auf und dient andererseits gemeinsam mit der Klemmleiste zur Befestigung der Rückenlehne.

Es ist zweckmäßig, wenn die Klemmleiste und der Rahmen mittig jeweils eine Öffnung zur Aufnahme eines Verbindungsstückes, vorzugsweise einer Schraube oder eines Blindnietes aufweisen. Auf diese Weise läßt sich eine sehr gute kraftschlüssige Verbindung zwischen der hohlen Rückenlehne und dem Rahmen des Sitzmöbels herstellen.

Weiterhin ist es von Vorteil, wenn der Lagerbügel zumindestens teilweise mit einem Dämpfungselement ummantelt ist. Das Dämpfungselement besteht dabei aus einem Ausgleichsmaterial und bewirkt vorteilhaft, daß beim Anlehnen eine Geräuschbildung vermieden und ein weicher Anschlag nach hinten sichergestellt wird.

Das erfindungsgemäße Verfahren zur Befestigung der Vorrichtung ist dadurch gekennzeichnet, daß die hohle Rückenlehne mit ihrer unteren, partiell offenen Seite zunächst teilweise über den Lagerbügel geschoben wird, danach die Klemmleiste in die untere Seite der Rückenlehne so eingelegt wird, daß beim nachfolgenden kompletten Überschieben der hohlen Rückenlehne über den Lagerbügel die Öffnungen im Rahmen und in der Klemmleiste nahezu deckungsgleich aufeinander zu liegen kommen und anschließend durch die Öffnungen das Verbindungsteil geschoben und befestigt wird.

### Kurze Beschreibung der Zeichnung

In der Zeichnung ist ein Ausführungsbeispiel der Erfindung dargestellt.

Die einzige Figur zeigt in perspektivischer Darstellung einen Teil eines Stuhlrahmens mit der zu befestigenden hohlen Rückenlehne und die dazu benötigten Zusatzteile. Es sind nur die für das Verständnis der Erfindung wesentlichen Elemente gezeigt.

### Weg zur Ausführung der Erfindung

Nachfolgend wird die Erfindung anhand eines Ausführungsbeispieles und der Figur näher erläutert.

Die einzige Figur zeigt in perspektivischer Ansicht einen Teil eines metallischen Rohrrahmens 1 für einen Stuhl mit einer an diesem Rahmen 1 zu befestigenden hohlen Rückenlehne 2 und den dafür notwendigen Zusatzteilen. Der Zusammenbau der Einzelteile ist mit gestrichelten Pfeilen in der Figur angedeutet.

Die Rückenlehne 2 besteht aus Kunststoff und ist als Blasformteil gefertigt. Aus der Figur geht nicht hervor, daß die untere schmale Seite 7 der Rückenlehne überwiegend offen ausgebildet ist und lediglich von der vorderen und der hinteren Seite der Rückenlehne 2 jeweils ein schmaler Rand zur Seite 7 umgebogen ist. Die anderen Seiten des Blasformteiles 2 sind geschlossen. Die Form der unteren Seite 7 der Lehne 2 ist der Form des Rahmens 1 angepaßt, so daß bei einer Befestigung der Lehne am Rahmen ein Formschluß gegeben ist.

Am Rahmen 1 ist in dem Bereich, in welchem die Rückenlehne 2 angebracht werden soll, ein u-förmiger Lagerbügel 3 aus Metall befestigt. In vorliegenden Ausführungsbeispiel sind die beiden Schenkel des Lagerbügels 3 an ihren offenen Enden mit dem Rahmen 1 verschweißt. Der die Schenkel verbindende Quersteg des Lagerbügels 3 ragt dabei nach oben. In der Mitte des Quersteges ist um den Lagerbügel 3 herum ein Dämpfungselement 4, welches aus einem Ausgleichsmaterial besteht, angebracht. Der Lagerbügel 3 dient dazu, die Anlehnkräfte aufzunehmen. Durch das Dämpfungselement 4 wird eine Geräuschbildung beim Anlehnen vermieden und ein weicher Anschlag nach hinten sichergestellt.

In der Figur ist außerdem eine Klemmleiste 5 dargestellt. Die Klemmleiste 5 ist ein gebogenes rinnenartiges Blechstück, dessen Krümmung einen Innenradius aufweist, welcher etwa dem Außenradius des Rohrrahmens 1 entspricht. In der Mitte der Klemmleiste 5 ist eine Bohrung 8 angebracht, welche ein Innengewinde aufweist. Im Rohrrahmen 1 ist mittig zwischen den beiden Schenkeln des Lagerbügels 3 eine durchgehende Öffnung 9 vorgesehen. Die Öffnungen 8 und 9 dienen der Aufnahme eines Verbindungsstückes 6. Das Verbindungsstück 6 ist im vorliegenden Ausführungsbeispiel ein Schraube. Es könnte aber anstelle der Schraube z. B. auch ein Blindniet verwendet werden.

Die beschriebene erfindungsgemäße Vorrichtung wird folgendermaßen zusammengebaut Die hohle Rückenlehne 2 wird zunächst mit ihrer unteren, partiell offenen Seite 7 teilweise über den Lagerbügel 3 geschoben, so daß sich das Dämpfungselement 4 im Inneren der hohlen Rückenlehne 2 befindet. Nun wird die Klemmleiste 5 in die untere Seite 7 der Rückenlehne 2 eingeschoben und so gedreht, daß einerseits ihre gewölbte Fläche nach oben zeigt, und andererseits die Klemmleiste 5 auf den seitlichen Rändern der Seite 7 innen aufliegt. Die Klemmleiste 5 wird so verschoben und justiert, daß beim nun folgenden kompletten Überschieben der Lehne 2 über den Lagerbügel 3 die Öffnung 9 im Rohrrahmen 1 und die Öffnung 8 mit der Gewindebohrung in der Klemmleiste 5 annähernd deckungsgleich aufeinander zu liegen kommen. Abschließend wird durch die Öffnung 9 eine Schraube 6 eingeführt und mit dem Gewindedurchzug 8 verschraubt, so daß nunmehr der Rahmen 1, die Klemmleiste 5 und die Rückenlehne 2 fest miteinander verbunden sind. Die Klemmleiste 5 gewährleistet einerseits einen Formschluß zwischen dem Blasformteil 2 und dem Rahmen 1, andererseits auf Grund der Verschraubung einen Kraftschluß. Somit ist die Befestigungsqualität sehr gut. Ein weiterer Vorteil der Erfindung besteht darin, daß die Befestigung beinahe unsichtbar geschieht.

Selbstverständlich ist die Erfindung nicht auf das beschriebene Ausführungsbeispiel beschränkt. So kann der erforderliche Kraftschluß zwischen Rahmen 1, Klemmleiste 3 und Rückenlehne 2 auch mittels Einbringung eines Blindnietes anstelle einer Verschraubung realisiert werden. Neben der beschrieben Verwendung einer ungepolsterten Rückenlehne ist die Erfindung natürlich auch zur Befestigung einer gepolsterten hohlen Rückenlehne geeignet. Bei diesen beiden Varianten ist lediglich der Zwischenraum zwischen den Blasformteilen und dem Rahmen unterschiedlich groß. Dies wird durch die Klemmleiste ausgeglichen.

### Bezugszeichenliste

- 1: Rahmen
- 2: hohle Rückenlehne
- 3: Lagerbügel
- 4: Dämpfungselement
- 5: Klemmleiste
- 6: Verbindungsteil, z. B. Schraube, Blindniet
- 7: untere, partiell offene Seite von Pos. 2
- 8: Öffnung in Pos. 5
- 9: Öffnung in Pos. 1

## Patentansprüche

1. Vorrichtung zur Befestigung einer hohlen Rückenlehne (2) an einem Rahmen (1) eines Sitzmöbels, wobei die Rückenlehne (2) eine an die Form des Rahmens (1) angepaßte schmale untere Seite (7) aufweist, welche zumindestens zum Teil offen ausgebildet ist, **dadurch gekennzeichnet, daß** der Rahmen (1) zwecks Aufnahme der Rückenlehne (2) einen am Rahmen (1) fest angebrachten, in die hohle Rückenlehne (2) einschiebbaren Lagerbügel (3) aufweist, und daß eine Klemmleiste (5) vorgesehen ist, welche einen Formschluß und einen Kraftschluß zwischen der Rückenlehne (2) und dem Rahmen (1) herstellt.

2. Vorrichtung nach Anspruch 1, **dadurch gekennzeichnet, daß** die Klemmleiste (5) und der Rahmen (1) mittig jeweils eine Öffnung (8) und (9) zur Aufnahme eines Verbindungsstückes (6), vorzugsweise einer Schraube oder einen Blindnietes aufweisen.

3. Vorrichtung nach Anspruch 1, **dadurch gekennzeichnet, daß** der Lagerbügel (3) zumindestens teilweise von einem Dämpfungselement (4) ummantelt ist.

4. Verfahren zur Befestigung der Vorrichtung nach den Ansprüchen 1 bis 3, **dadurch gekennzeichnet, daß** die hohle Rückenlehne (2) mit ihrer unteren offenen Seite (7) zunächst teilweise über den Lagerbügel (3) geschoben wird, danach die Klemmleiste (5) in die untere Seite (7) der Rückenlehne (2) so eingelegt wird, daß beim nachfolgenden kompletten Überschieben der hohlen Rückenlehne (2) über den Lagerbügel (3) die Öffnungen (9) im Rahmen (1) und (8) in der Klemmleiste (5) annähernd deckungsgleich aufeinander zu liegen kommen, und anschließend durch die Öffnungen (8) und (9) das Verbindungsstück (6) eingeschoben und befestigt wird.

## Claims

1. A device for fixing a hollow backrest (2) on a frame (1) of a chair, whereby the backrest (2) has a narrow lower portion (7) adapted to the shape of the frame (1), which is almost fully open, **characterised by** the fact that the frame (1) has a backrest support (3) extendable into a hollow backrest (2) securely fixed on the frame (1) in order to receive the backrest (2), and that a clamp (5) is provided which ensures a positive and a non-positive connection between the backrest (2) and the frame (1).

2. A device pursuant to claim 1, **characterised by** the fact that the clamp (5) and the frame (1) have a central aperture (8) and (9) respectively to receive a connecting piece (6), preferably a screw or a blind rivet.

3. A device pursuant to claim 1 **characterised by** the fact that the backrest support (3) is at least partially covered with a damping element (4).

4. A method for fixing the device pursuant to claims 1 to 3, **characterised by** the fact that the hollow backrest (2) with its partly opened lower portion (7) is first partially pulled over the backrest support (3), then the clamp (5) is inserted into the lower portion (7) of the backrest (2) so that during the complete pulling of the hollow backrest (2) over the backrest support (3) that follows, the apertures (9) in the frame (1) and (8) in the clamp (5) overlap each other virtually congruently, and finally a connecting piece (6) is inserted through the apertures (8) and (9), and fixed.

## Revendications

1. Dispositif de fixation d'un dossier creux (2) sur le cadre (1) d'un siège, le dossier (2) ayant une partie inférieure étroite (7) adaptée à la forme du cadre (1) et réalisée ouverte en partie, **caractérisé en ce que** le cadre (1) est muni d'un étrier d'attache (3) fixé sur le cadre (1) et s'insérant dans le dossier creux (2) afin de placer le dossier (2) et **en ce qu'**une borne de serrage (5) est prévue assurant une connexion mécanique et une connexion par friction entre le dossier (2) et le cadre (1).

2. Dispositif selon la revendication 1, **caractérisé par** la borne de serrage (5) et le cadre (1) munis d'ouvertures (8) - (9) centrales aidant à placer une pièce de raccord (6), une vis ou un rivet aveugle de préférence.

3. Dispositif selon la revendication 1, **caractérisé par** l'étrier d'attache (3) revêtu, au moins en partie, d'un élément amortisseur (4).

4. Le procédé de fixation du dispositif selon l'une quelconque des revendications 1 à 3, **caractérisé par** le dossier creux (2) d'abord partiellement glissé sur l'étrier d'attache (3) avec sa partie inférieure ouverte (7), la borne de serrage (5) étant ensuite insérée dans la partie inférieure (7) du dossier (2) de sorte que les ouvertures (9) dans le cadre (1) et (8) dans la borne de serrage (5) superposées pratiquement coïncident lors du glissement complet du dossier creux (2) sur l'étrier d'attache (3) qui suit et, enfin, la pièce de raccord (6) est insérée à travers les ouvertures (8) et (9), et fixée.
